# EUROPÄISCHE PATENTSCHRIFT

(11) **EP 3 771 518 B1**
(45) Veröffentlichungstag und Bekanntmachung des Hinweises auf die Patenterteilung: **20.03.2024**
(21) Anmeldenummer: 20185747.1
(22) Anmeldetag: 14.07.2020
(51) Int. Cl.: B24B 23/02, B24B 47/12, B24B 55/05

(54) **GETRIEBEKOPF UND HANDWERKZEUGMASCHINE**
GEAR HEAD AND HANDHELD MACHINE TOOL
TÊTE DE TRANSMISSION ET MACHINE-OUTIL MANUELLE

(30) Priorität: 29.07.2019 DE 202019104156 U
(43) Veröffentlichungstag der Anmeldung: 03.02.2021
(73) Patentinhaber: C. & E. Fein GmbH, 73529 Schwäbisch Gmünd-Bargau (DE)
(72) Erfinder: Dürnegger, Wolfgang, 73529 Schwäbisch Gmünd-Bargau (DE); Hokenmaier, Tobias, 73529 Schwäbisch Gmünd-Bargau (DE)
(74) Vertreter: Wallinger, Michael

(56) Entgegenhaltungen:
- EP-A1- 1 908 549
- CN-U- 207 746 863
- DE-A1-102007 052 683
- DE-A1-102008 000 732
- DE-A1-102012 112 621
- JP-A- 2014 133 295
- US-A1- 2016 016 285

## Beschreibung

Die Erfindung betrifft einen Getriebekopf für eine Handwerkzeugmaschine zum Bearbeiten von Werkstücken, insbesondere für einen Winkelschleifer, mit einem durch eine Getriebeplatte verschließbaren Gehäuse, in dem ein Abtrieb aufgenommen ist, der mit einem Antrieb einer Handwerkzeugmaschine verbindbar ist, wobei der Abtrieb eine aus der Getriebeplatte herausragende Werkzeugwelle umfasst, die zumindest teilweise von einer an einem Getriebeflansch des Gehäuses aufgenommenen Schutzhaube umgeben ist, sowie mit einem Sicherungshebel zur Arretierung der Schutzhaube an dem Getriebeflansch, der zwischen einer ersten Stellung, in der die Schutzhaube mit dem Getriebeflansch drehfest verbunden ist, und einer zweiten Stellung, in der die Schutzhaube gegenüber dem Getriebeflansch drehbar ist, gegen die Kraft eines in Richtung der ersten Stellung wirkenden Rückstellelements um eine Schwenkachse verstellbar an der Getriebeplatte gelagert ist. Außerdem betrifft die Erfindung eine Handwerkzeugmaschine mit einem erfindungsgemäßen Getriebekopf.

Derartige Getriebeköpfe sind aus dem Stand der Technik, insbesondere von Winkelschleifern bereits seit langem bekannt: beispielsweise aus: DE102012112621 A1, US 2016/016285A1, CN207746863U, DE102008000732A1 und EP1908549A1, die einen Getriebekopf gemäß dem Oberbegriff von Anspruch 1 offenbart. Hierbei ist es zum Schutz des Nutzers vorgeschrieben, diesen nur mit einer Schutzhaube zu verwenden, die einen Teil des mit der Werkzeugwelle verbundenen Werkzeugs umgibt und nur in einem bestimmten Winkelbereich die Schleifscheibe zugänglich macht. Hierdurch soll der Nutzer insbesondere vor Partikeln geschützt werden, die bei der Bearbeitung von Werkstücken entstehen können. Um die mit dem Getriebekopf ausgerüstete Handwerkzeugmaschine möglichst vielseitig einsetzen zu können, sind die Schutzhauben verdrehbar an dem Getriebeflansch befestigt, wobei sich die Schutzhaube durch den Sicherungshebel arretieren lässt, also deren Drehlage festlegen lässt.

Dabei muss durch den Sicherungshebel sichergestellt sein, dass die Schutzhaube und der Sicherungshebel auch den Belastungen standhalten, die beim Bersten eines mit der Werkzeugwelle verbundenen Werkzeugs, beispielsweise einer Schleifscheibe, auftreten. Die berstenden Werkzeuge bergen dabei aufgrund der enormen Drehgeschwindigkeiten eine enorme Verletzungsgefahr, die durch die Schutzhaube abgefangen werden muss. Verdreht sich die Schutzhaube beim Bersten des Werkzeugs unzulässig weit, so besteht die Gefahr, dass Teile des berstenden Werkzeugs den Nutzer treffen können, was mit schwerwiegenden Verletzungen verbunden wäre. Daher darf sich die Schutzhaube beim Bersten des Werkzeugs nicht, beziehungsweise nur gering, verdrehen. Die beim Bersten des Werkzeugs auf die Schutzhaube und den Sicherungshebel wirkenden Kräfte sind dabei so groß, dass teilweise der Sicherungshebel deformiert wird und die Gefahr besteht, dass die Arretierung der Schutzhaube durch den Sicherungshebel aufgehoben wird.

Die Werkzeugwelle ist im vorliegenden Fall der Teil des Abtriebs, an dem das Werkzeug befestigt wird. Bei Winkelschleifern ist diese Werkzeugwelle üblicherweise senkrecht zu der Motorlängsachse.

Der vorliegenden Erfindung liegt daher die Aufgabe zugrunde, die oben genannten Nachteile zu reduzieren und einen verbesserten Getriebekopf bereitzustellen. Außerdem ist es Aufgabe der Erfindung, eine verbesserte Handwerkzeugmaschine bereitzustellen.

Die den Getriebekopf betreffende Aufgabe wird gemäß der Erfindung bei einem Getriebekopf gemäß Anspruch 1 gelöst, wobei insbesondere eine die Verstellung des Sicherungshebels über die erste Stellung hinaus begrenzende Sicherungseinrichtung vorgesehen ist, die eine Anlagefläche umfasst.

Durch die Anlagefläche der Sicherungseinrichtung werden die insbesondere beim Bersten eines Werkzeugs auftretenden Kräfte von der Schutzhaube über den Sicherungshebel und die Sicherungseinrichtung in die Getriebeplatte und den Getriebekopf abgeleitet, wodurch die Gefahr einer mechanischen Überbelastung des Sicherungshebels, die ein strukturelles Versagen des die Schutzhaube arretierenden Sicherungshebels zur Folge hätte, reduziert wird.

Als günstig hat es sich auch erwiesen, wenn in der ersten Stellung zwischen dem Sicherungshebel und der Anlagefläche ein Spalt gebildet ist, dessen Breite zwischen 0,5 mm und 1,0 mm liegt. Hierdurch werden die beim Bersten des Werkzeugs auftretenden Kräfte direkt in die Getriebeplatte und damit in den Getriebekopf geleitet, ohne dass zunächst eine Deformierung des Sicherungshebels erfolgen würde. Somit kann hier nach dem Bersten des Werkzeugs auf einen Austausch des Sicherungshebels verzichtet werden.

Zudem wird hierdurch die Verstellung des Sicherungshebels aus der ersten Stellung in die zweite Stellung nicht nachteilig beeinflusst. Im Rahmen der Erfindung ist es aber auch vorgesehen, dass der Sicherungshebel in der ersten Stellung an der Anlagefläche anliegt.

Als vorteilhaft hat es sich auch gezeigt, wenn das Verhältnis zwischen der Länge der Anlagefläche und der Länge des Sicherungshebels zwischen 1:8 und 1:4 liegt. So werden die auftretenden Kräfte besonders gut in die Getriebeplatte eingeleitet und gleichzeitig sichergestellt, dass das zusätzliche Gewicht der Sicherungseinrichtung sich nicht negativ auf das Handling der Handwerkzeugmaschine auswirkt.

Bewährt hat es sich auch, wenn die Anlagefläche im Bereich der Schwenkachse des Sicherungshebels ausgebildet ist. Dieser Bereich hat sich als besonders anfällig erwiesen, wenn beim Bersten eines Werkzeugs die berstenden Teile desselben auf die Schutzhaube treffen und diese beschleunigen. Hier besteht dann nämlich die Gefahr, dass der Schutzhebel förmlich in den Zwischenraum zwischen dem Getriebeflansch und der Schwenkachse gezogen wird. Wird also in diesem Bereich die Anlagefläche bereitgestellt, so wird diese Gefahr signifikant reduziert.

Als günstig hat es sich auch erwiesen, wenn die die Anlagefläche aufweisende Sicherungseinrichtung einen im Wesentlichen keilförmigen Querschnitt aufweist. Auch hierdurch wird eine verbesserte Kraftaufnahme erzielt, was sich positiv auswirkt.

Als besonders günstig hat es sich auch gezeigt, wenn die Sicherungseinrichtung einstückig mit der Getriebeplatte gebildet ist. Hierdurch lässt sich eine besonders hohe mechanische Steifigkeit und Belastbarkeit erzielen.

Im Rahmen der Erfindung ist es aber auch vorgesehen, dass die Sicherungseinrichtung lösbar mit der Getriebeplatte verbunden ist. Hierdurch lässt sich eine einmal beschädigte Sicherungseinrichtung einfach wieder austauschen. In diesem Zusammenhang hat es sich dann auch bewährt, wenn die Sicherungseinrichtung mit der Getriebeplatte verschraubt ist. Die Sicherungseinrichtung kann dabei zu diesem Zweck eine Verschraubungsöse aufweisen und in der Getriebeplatte ist vorteilshafterweise eine Aussparung ausgebildet, in die die Sicherungseinrichtung verdrehsicher eingesetzt werden kann.

Hierbei hat es sich zudem als vorteilhaft erwiesen, wenn die Sicherungseinrichtung eine S-förmige Gestalt aufweist mit einem ersten Schenkel, der die Anlagefläche bildet, und mit einem zweiten Schenkel, der in der Getriebeplatte aufgenommen ist. Zur Aufnahme des zweiten Schenkels kann dabei beispielsweise ein Schlitz oder eine Aussparung in der Getriebeplatte ausgebildet sein, worin der zweite Schenkel eingreifen oder sich daran abstützen kann. In dem senkrecht zu den Schenkeln ausgebildeten Bereich kann dann beispielsweise die Verschraubungsöse angeordnet sein.

Alternativ oder ergänzend hat es sich auch als besonders günstig gezeigt, wenn die Sicherungseinrichtung einen an der Getriebeplatte ausgebildeten Sicherungseingriff und einen an dem Sicherungshebel ausgebildeten Sicherungshaken umfasst. Auch hierdurch lassen sich auftretende Kräfte einfach aufnehmen und verhindern, dass der Sicherungshebel deformiert wird. Der Sicherungshaken kann dabei gegenüber dem Sicherungseingriff auch so positioniert sein, dass diese erst bei einer geringen Deformierung des Sicherungshebels miteinander in Eingriff kommen. Insbesondere wird hierdurch auch ein Ausweichen des Sicherungshebels in Richtung der Schwenkachse verhindert. Der Sicherungseingriff bildet dabei letztlich die Anlagefläche der Sicherheitseinrichtung oder zumindest einen Teil davon. In diesem Zusammenhang hat es sich zudem als günstig erwiesen, wenn der Sicherungshaken im Bereich des von der Schwenkachse wegweisenden Endes des Sicherungshebels angeordnet ist. Neben einer verbesserten Kraftübertragung wirkt sich dies insbesondere positiv auf den Montageaufwand aus.

Erfindungsgemäß ist die Schwenkachse parallel zu der Werkzeugwelle orientiert. Hierdurch lässt sich der Sicherungshebel vom Nutzer besonders einfach ergreifen, was sich positiv auf die Benutzerfreundlichkeit einer mit dem erfindungsgemäßen Getriebekopf ausgerüsteten Handwerkzeugmaschine auswirkt.

Die die Handwerkzeugmaschine betreffende Aufgabe wird gemäß der Erfindung durch eine Handwerkzeugmaschine mit einem erfindungsgemäßen Getriebekopf nach einem der Ansprüche 1 bis 11 gelöst.

Im Folgenden wird die Erfindung an einem in den Zeichnungen dargestellten Ausführungsbeispiel näher erläutert; es zeigen:
- Fig. 1: eine perspektivische Ansicht einer Handwerkzeugmaschine,
- Fig. 2: eine Draufsicht von unten auf eine erste Ausführungsform eines erfindungsgemäßen Getriebekopfes,
- Fig. 3: eine perspektivische Ansicht einer Getriebeplatte der ersten Ausführungsform,
- Fig. 4: eine perspektivische Ansicht eines Sicherungshebels der ersten Ausführungsform,
- Fig. 5: eine perspektivische Ansicht der Getriebeplatte einer zweiten Ausführungsform des erfindungsgemäßen Getriebekopfes,
- Fig. 6: eine perspektivische Ansicht eines Sicherungshebels der zweiten Ausführungsform,
- Fig. 7: eine perspektivische Ansicht einer dritten Ausführungsform des erfindungsgemäßen Getriebekopfes,
- Fig. 8: eine perspektivische Ansicht einer Getriebeplatte der dritten Ausführungsform, und
- Fig. 9: ein Sicherungsmittel der dritten Ausführungsform des Getriebekopfes.

Figur 1 zeigt in einer perspektivischen Ansicht einen Getriebekopf 1, der einer Handwerkzeugmaschine 2 zum Bearbeiten von Werkstücken zugeordnet ist, die in dem gezeigten Ausführungsbeispiel als ein Winkelschleifer 3 gebildet ist. Der Figur 1 kann zudem noch entnommen werden, dass an dem Getriebekopf 1 eine Schutzhaube 4 befestigt ist, deren Drehlage an einem Getriebeflansch 5 mittels eines Sicherungshebels 6 arretierbar ist. Wie insbesondere noch den Figuren 4 und 6 entnommen werden kann, weist der Sicherungshebel 6 hierzu zwei Rastnasen 7 auf, die in Ausnehmungen 8 eingreifen, die an der Schutzhaube 4 ausgebildet sind.

Figur 2 zeigt in einer Draufsicht von unten den Getriebekopf 1, der ein durch eine Getriebeplatte 9 verschließbares Gehäuse 10 aufweist, in dem ein Abtrieb aufgenommen ist. Dieser Abtrieb ist wiederum mit einem Antrieb der Handwerkzeugmaschine 2 verbunden und umfasst eine aus der Getriebeplatte 9 herausragende Werkzeugwelle 11, an der ein Werkzeug 12 befestigt werden kann, wie in der Figur 1 ersichtlich ist. Zur Sicherung der Schutzhaube 4, auf deren Darstellung aus Übersichtsgründen verzichtet wird, ist an dem Getriebeflansch 5 der Sicherungshebel 6 vorgesehen. Der Sicherungshebel 6 ist dabei zwischen einer ersten Stellung, in der die Schutzhaube 4 mit dem Getriebeflansch 5 drehfest verbunden ist, und einer zweiten Stellung, in der die Schutzhaube 4 gegenüber dem Getriebeflansch 5 drehbar ist, gegen die Kraft eines in Richtung der ersten Stellung wirkenden Rückstellelements 13 um eine Schwenkachse 14 verstellbar an der Getriebeplatte 9 gelagert. In der in der Figur 2 dargestellten Ansicht ist die Schwenkachse 14 kollinear mit der Längsachse der Schraube 15 und damit parallel zu der Werkzeugwelle 11 orientiert. Um in der ersten Stellung des Sicherungshebels 6 eine über die erste Stellung hinausgehende Verstellung des Sicherungshebels 6 zu unterbinden, die mit einer mechanischen Deformierung desselben verbunden wäre, ist eine Sicherungseinrichtung 16 vorgesehen, die eine Anlagefläche 17 umfasst, an der der Sicherungshebel 6 zur Anlage kommt, wenn dieser über die erste Stellung hinaus verstellt wird.

Wie insbesondere der in der Figur 3 dargestellten Ansicht der Getriebeplatte 9 der ersten Ausführungsform des erfindungsgemäßen Getriebekopfes 1 entnommen werden kann, ist diese Sicherungseinrichtung 16 einstückig mit der Getriebeplatte 9 gebildet und weist einen im Wesentlichen keilförmigen Querschnitt auf. Die Anlagefläche 17 ist dabei im Bereich der Schwenkachse 14 des Sicherungshebels 6 ausgebildet. In dem gezeigten Ausführungsbeispiel ist das Verhältnis zwischen der Länge der Anlagefläche 17 und der Länge des Sicherungshebels 6 zwischen 1:8 und 1:4, nämlich bei rund 1:6. Der Figur 4, die den Sicherungshebel 6 zeigt, kann neben einer Aufnahme 22 für die die Schwenkachse 14 definierende Schraube auch die Rastnasen 7 entnommen werden, mit denen sich die Drehlage der Schutzhaube 4 an dem Getriebeflansch 5 festlegen lässt.

Die Figur 5 zeigt eine Getriebeplatte 9 einer zweiten Ausführungsform des erfindungsgemäßen Getriebekopfes 1. Bei dieser Ausführungsform ist die Anlagefläche 17 kürzer als bei der ersten Ausführungsform gemäß der Figur 3, dafür ist an der Getriebeplatte 9 zusätzlich ein Sicherungseingriff 18 ausgebildet, in den ein im Bereich des von der Schwenkachse 14 wegweisenden Endes des Sicherungshebels 6 angeordneter Sicherungshaken 19, der insbesondere aus der Figur 6 ersichtlich ist, eingreift, wenn der Sicherungshebel 6 über die erste Stellung hinaus verstellt wird. Der Sicherungseingriff 18 und der Sicherungshaken 19 sind bei dieser Ausführungsform letztlich Teil der Sicherheitseinrichtung 16. Hierbei wäre es auch möglich, die Sicherheitseinrichtung 16 ausschließlich aus dem Sicherungseingriff 18 und dem Sicherungshaken 19 zu bilden und auf eine Anlagefläche 17 zu verzichten.

Bei dem in der Figur 7 dargestellten dritten Ausführungsbeispiel des Getriebekopfes 1 ist die Sicherungseinrichtung 16 mit der Getriebeplatte 9 verschraubt. Hierzu ist - wie der Figur 8 entnommen werden kann - in der Getriebeplatte 9 eine Vertiefung 24, die zumindest teilweise eine Negativform der Sicherungseinrichtung 16 darstellt, eingearbeitet. Diese weist eine S-förmige Gestalt auf mit einem ersten Schenkel 20, der die Anlagefläche 17 bildet, und mit einem zweiten Schenkel 21, der in einer in der Getriebeplatte 9 ausgebildeten Aussparung 23 aufgenommen ist. Der erste Schenkel 20 und der zweite Schenkel 21 sind dabei jeweils senkrecht zu der Getriebeplatte 9 orientiert und der Bereich zwischen den beiden Schenkeln 20, 21 liegt in der Vertiefung 24 auf der Getriebeplatte 9 auf.

### Bezugszeichenliste

- 1: Getriebekopf
- 2: Handwerkzeugmaschine
- 3: Winkelschleifer
- 4: Schutzhaube
- 5: Getriebeflansch
- 6: Sicherungshebel
- 7: Rastnase
- 8: Ausnehmung
- 9: Getriebeplatte
- 10: Gehäuse
- 11: Werkzeugwelle
- 12: Werkzeug
- 13: Rückstellelement
- 14: Schwenkachse
- 15: Schraube
- 16: Sicherungseinrichtung
- 17: Anlagefläche
- 18: Sicherungseingriff
- 19: Sicherungshaken
- 20: erster Schenkel
- 21: zweiter Schenkel
- 22: Aufnahme
- 23: Aussparung
- 24: Vertiefung

## Patentansprüche

1. Getriebekopf (1) für eine Handwerkzeugmaschine (2) zum Bearbeiten von Werkstücken, insbesondere für einen Winkelschleifer (3), mit einem durch eine Getriebeplatte (9) verschließbaren Gehäuse (10), in dem ein Abtrieb aufgenommen ist, der mit einem Antrieb einer Handwerkzeugmaschine (2) verbindbar ist, wobei der Abtrieb eine aus der Getriebeplatte (9) herausragende Werkzeugwelle (11) umfasst, die zumindest teilweise von einer an einem Getriebeflansch (5) des Gehäuses (10) befestigbaren Schutzhaube (4) umgeben ist, sowie mit einem der Arretierung der Schutzhaube (4) an dem Getriebeflansch (5) dienenden Sicherungshebel (6), der zwischen einer ersten Stellung, in der die Schutzhaube (4) mit dem Getriebeflansch (5) drehfest verbunden ist, und einer zweiten Stellung, in der die Schutzhaube (4) gegenüber dem Getriebeflansch (5) drehbar ist, gegen die Kraft eines in Richtung der ersten Stellung wirkenden Rückstellelements (13) um eine parallel zur Werkzeugwelle (11) orientierte Schwenkachse (14) verstellbar ist, **dadurch gekennzeichnet, dass** der Sicherungshebel (6) an der Getriebeplatte (9) gelagert ist und dass eine die Verstellung des Sicherungshebels (6) über die erste Stellung hinaus begrenzende Sicherungseinrichtung (16) vorgesehen ist, die eine Anlagefläche (17) umfasst.

2. Getriebekopf (1) nach Anspruch 1, **dadurch gekennzeichnet, dass** in der ersten Stellung zwischen dem Sicherungshebel (6) und der Anlagefläche (17) ein Spalt gebildet ist, dessen Breite zwischen 0,5 mm und 1,0 mm liegt.

3. Getriebekopf (1) nach Anspruch 1 oder 2, **dadurch gekennzeichnet, dass** das Verhältnis zwischen der Länge der Anlagefläche (17) und der Länge des Sicherungshebels (6) zwischen 1:8 und 1:4 liegt.

4. Getriebekopf (1) nach einem der Ansprüche 1 bis 3, **dadurch gekennzeichnet, dass** die Anlagefläche (17) im Bereich der Schwenkachse (14) ausgebildet ist.

5. Getriebekopf (1) nach einem der Ansprüche 1 bis 4, **dadurch gekennzeichnet, dass** die die Anlagefläche (17) aufweisende Sicherungseinrichtung (16) einen im Wesentlichen keilförmigen Querschnitt aufweist.

6. Getriebekopf (1) nach einem der Ansprüche 1 bis 5, **dadurch gekennzeichnet, dass** die Sicherungseinrichtung (16) einstückig mit der Getriebeplatte (9) gebildet ist.

7. Getriebekopf (1) nach einem der Ansprüche 1 bis 5, **dadurch gekennzeichnet, dass** die Sicherungseinrichtung (16) lösbar mit der Getriebeplatte (9) verbunden ist.

8. Getriebekopf (1) nach Anspruch 7, **dadurch gekennzeichnet, dass** die Sicherungseinrichtung (16) mit der Getriebeplatte (9) verschraubt ist.

9. Getriebekopf (1) nach Anspruch 7 oder 8, **dadurch gekennzeichnet, dass** die Sicherungseinrichtung (16) eine S-förmige Gestalt aufweist mit einem ersten Schenkel (20), der die Anlagefläche (17) bildet, und mit einem zweiten Schenkel (21), der in der Getriebeplatte (9) aufgenommen ist.

10. Getriebekopf (1) nach einem der Ansprüche 1 bis 9, **dadurch gekennzeichnet, dass** die Sicherungseinrichtung (16) einen an der Getriebeplatte (9) ausgebildeten Sicherungseingriff (18) und einen an dem Sicherungshebel (6) ausgebildeten Sicherungshaken (19) umfasst.

11. Getriebekopf (1) nach Anspruch 10, **dadurch gekennzeichnet, dass** der Sicherungshaken (19) im Bereich des von der Schwenkachse (14) wegweisenden Endes des Sicherungshebels (6) angeordnet ist.

12. Handwerkzeugmaschine (2), insbesondere Winkelschleifer (3), mit einem Getriebekopf (1) nach einem der Ansprüche 1 bis 11.

## Claims

1. Gear head (1) for a hand-held machine tool (2) for machining workpieces, in particular for an angle grinder (3), having a housing (10) which can be closed by a gear plate (9) and in which an output is accommodated, which can be connected to a drive of a hand-held machine tool (2), the output comprising a tool shaft (11) which projects from the gear plate (9) and is at least partially surrounded by a protective hood (4) which can be fastened to a gear flange (5) of the housing (10), and having a securing lever (6) which serves to lock the protective hood (4) to the gear flange (5) and is adjustable about a pivot axis (14) oriented parallel to the tool shaft (11) between a first position, in which the protective hood (4) is connected to the gear flange (5) in a rotationally fixed manner, and a second position, in which the protective hood (4) is rotatable with respect to the gear flange (5), against the force of a restoring element (13) acting in the direction of the first position, **characterized in that** the securing lever (6) is mounted on the gear plate (9) and that a securing device (16) is provided which limits the adjustment of the securing lever (6) beyond the first position and which comprises a contact surface (17).

2. Gear head (1) according to claim 1, **characterized in that** in the first position, a gap is formed between the securing lever (6) and the contact surface (17), the width of which gap is between 0.5 mm and 1.0 mm.

3. Gear head (1) according to claim 1 or 2, **characterized in that** the ratio between the length of the contact surface (17) and the length of the securing lever (6) is between 1:8 and 1:4.

4. Gear head (1) according to any one of claims 1 to 3, **characterized in that** the contact surface (17) is formed in the region of the pivot axis (14).

5. Gear head (1) according to any one of claims 1 to 4, **characterized in that** the securing device (16) having the contact surface (17) has a substantially wedge-shaped cross section.

6. Gear head (1) according to any one of claims 1 to 5, **characterized in that** the securing device (16) is formed integrally with the gear plate (9).

7. Gear head (1) according to any one of claims 1 to 5, **characterized in that** the securing device (16) is detachably connected to the gear plate (9).

8. Gear head (1) according to claim 7, **characterized in that** the securing device (16) is screwed to the gear plate (9).

9. Gear head (1) according to claim 7 or 8, **characterized in that** the securing device (16) has an S-shaped configuration with a first limb (20), which forms the contact surface (17), and with a second limb (21), which is accommodated in the gear plate (9).

10. Gear head (1) according to any one of claims 1 to 9, **characterized in that** the securing device (16) comprises a securing engagement (18) formed on the gear plate (9) and a securing hook (19) formed on the securing lever (6).

11. Gear head (1) according to claim 10, **characterized in that** the securing hook (19) is arranged in the region of that end of the securing lever (6) which points away from the pivot axis (14).

12. Hand-held machine tool (2), in particular angle grinder (3), with a gear head (1) according to any one of claims 1 to 11.

## Revendications

1. Tête de transmission (1) pour une machine-outil manuelle (2) pour l'usinage de pièces à usiner, en particulier pour une meuleuse d'angle (3), avec un carter (10) pouvant être fermé par une plaque de transmission (9), dans lequel est logée une sortie qui peut être reliée à un entraînement d'une machine-outil manuelle (2), dans laquelle la sortie comprend un arbre d'outil (11) dépassant de la plaque de transmission (9), qui est au moins en partie entouré par un capot de protection (4) pouvant être fixé sur une bride de transmission (5) du carter (10), ainsi qu'avec un levier de sécurité (6) servant à l'arrêt du capot de protection (4) sur la bride de transmission (5), qui peut être tourné entre une première position, dans laquelle le capot de protection (4) est relié de manière solidaire en rotation à la bride de transmission (5), et une deuxième position, dans laquelle le capot de protection (4) peut être tourné par rapport à la bride de transmission (5), peut être ajusté à l'encontre de la force d'un élément de rappel (13) agissant dans la direction de la première position autour d'un axe de pivotement (14) orienté parallèlement à l'arbre d'outil (11) réglable, **caractérisée en ce que** le levier de sécurité (6) est monté sur la plaque de transmission (9), et qu'est prévu un dispositif de sécurité (16) limitant l'ajustement du levier de sécurité (6) au-delà de la première position, lequel comprend une surface d'appui (17).

2. Tête de transmission (1) selon la revendication 1, **caractérisée en ce qu'**est formée, dans la première position entre le levier de sécurité (6) et la surface d'appui (17), une fente dont la largeur est comprise entre 0,5 mm et 1,0 mm.

3. Tête de transmission (1) selon la revendication 1 ou 2, **caractérisée en ce que** le rapport entre la longueur de la surface d'appui (17) et la longueur du levier de sécurité (6) est compris entre 1:8 et 1:4.

4. Tête de transmission (1) selon l'une quelconque des revendications 1 à 3, **caractérisée en ce que** la surface d'appui (17) est réalisée dans la zone de l'axe de pivotement (14).

5. Tête de transmission (1) selon l'une quelconque des revendications 1 à 4, **caractérisée en ce que** le dispositif de sécurité (16) présentant la surface d'appui (17) présente une section transversale sensiblement cunéiforme.

6. Tête de transmission (1) selon l'une quelconque des revendications 1 à 5, **caractérisée en ce que** le dispositif de sécurité (16) est formé d'une seule pièce avec la plaque de transmission (9).

7. Tête de transmission (1) selon l'une quelconque des revendications 1 à 5, **caractérisée en ce que** le dispositif de sécurité (16) est relié de manière amovible à la plaque de transmission (9).

8. Tête de transmission (1) selon la revendication 7, **caractérisée en ce que** le dispositif de sécurité (16) est vissé à la plaque de transmission (9).

9. Tête de transmission (1) selon la revendication 7 ou 8, **caractérisée en ce que** le dispositif de sécurité (16) présente une forme en S avec une première branche (20), qui forme la surface d'appui (17), et avec une deuxième branche (21), qui est logée dans la plaque de transmission (9) .

10. Tête de transmission (1) selon l'une quelconque des revendications 1 à 9, **caractérisée en ce que** le dispositif de sécurité (16) comprend une prise de sécurité (18) réalisée sur la plaque de transmission (9) et un crochet de sécurité (19) réalisé sur le levier de sécurité (6).

11. Tête de transmission (1) selon la revendication 10, **caractérisée en ce que** le crochet de sûreté (19) est disposé dans la zone de l'extrémité du levier de sûreté (6) orientée de manière à s'éloigner de l'axe de pivotement (14) .

12. Machine-outil manuelle (2), en particulier meuleuse d'angle (3), avec une tête de transmission (1) selon l'une quelconque des revendications 1 à 11.
